# EUROPÄISCHE PATENTSCHRIFT

(11) **EP 0 254 813 B1**
(45) Veröffentlichungstag und Bekanntmachung des Hinweises auf die Patenterteilung: **31.07.1991**
(21) Anmeldenummer: 87105734.5
(22) Anmeldetag: 16.04.1987
(51) Int. Cl.: G08B 13/18

(54) **Detektionsverfahren für einen passiven Infrarot-Bewegungsmelder und Anordnung zur Durchführung des Verfahrens**
Detection method for a passive infrared motion detector and arrangement for carrying out the method
Procédé de détection pour un détecteur de mouvement passif à infrarouge et dispositif pour la mise-en-oeuvre

(30) Priorität: 17.07.1986 DE 3624195
(43) Veröffentlichungstag der Anmeldung: 03.02.1988
(73) Patentinhaber: Fritz Fuss GmbH & Co., D-72458 Albstadt (DE)
(72) Erfinder: Willie, Joachim, D-7475 Messstetten (DE)
(74) Vertreter: Weber, Otto Ernst, Dipl.-Phys.

(56) Entgegenhaltungen:
- EP-A- 0 107 042

## Beschreibung

Die Erfindung betrifft ein Verfahren zum Detektieren eines in das Meßfeld eines passiven Infrarot-Bewegungsmelders (PIR-Bewegungsmelder) eingedrungenen Objektes, bei welchem der Signalpegel eines Strahlungsdetektors ermittelt und die Frequenz der Abweichungen eines Ausgangssignals von einem vorgegebenen Referenzpegel mit einer vorgegebenen Referenzsignalfrequenz verglichen und bei Übereinstimmung ein Melder aktiviert wird. Weiterhin betrifft die Erfindung eine Anordnung zur Durchführung des Verfahrens.

Bekanntlich werden in der Gefahrenmeldetechnik, insbesondere in der Intrusionsschutztechnik, und in der Steuerungstechnik PIR-Bewegungsmelder zur Erfassung von bewegten Objekten in Innenräumen eingesetzt. Dabei wird innerhalb eines Meßbereiches die von einem menschlichen Körper oder von einer anderen Wärmequelle abgegebene Infrarot-Strahlung (IR-Strahlung) von einer optischen Einrichtung gebündelt und einem Strahlungsdetektor zugeführt, dessen Ausgangssignal in einer elektronischen Auswerteeinheit verarbeitet wird. In der Gefahrenmeldetechnik ist eine Vielzahl von Bewegungsmeldern jeweils über eine Meldelinie mit einer Meldezentrale verbunden, an welcher im Falle einer Bewegungsdetektion ein Alarm ausgelöst wird.

Die bekannten PIR-Bewegungsmelder sind darauf ausgelegt, dynamische Strahlenflußänderungen, d. h. zeitliche Änderungen der Temperaturdifferenz zwischen der Umgebungstemperatur und der jeweiligen Oberflächentemperatur des Objektes, zu erfassen und auszuwerten. Damit ein Meldesignal erzeugt wird, ist es erforderlich, daß das Objekt sowohl in das Meßfeld eindringt als auch aus dem Meßfeld wieder austritt. Wenn das Meßfeld in mehrere nebeneinander liegende, strahlenförmig vom Bewegungsmelder ausgehende Meßzonen eingeteilt ist, werden die von den Eintritten und Austritten in die einzelnen Meßzonen erzeugten Sensorausgangssignale hinsichtlich ihrer Amplituden und ihrer Anzahl bzw. Polarität mit vorgegebenen Referenzwerten sowie vorgegebenen Polaritätsfolgen und Zeitfolgen verglichen und aus dem Vergleichsergebnis gegebenenfalls auf eine Objektbewegung geschlossen.

Diese bekannten PIR-Bewegungsmelder werten also nur die zeitliche Änderung der erfassten Strahlung aus. Sie reagieren im wesentlichen auf das Durchqueren des Meßfeldes. Das Verweilen eines Objektes im Meßbereich kann dagegen nicht differenziert erkannt werden. Im praktischen Einsatz eines derartigen Bewegungsmelders kann die Temperaturänderung des Überwachungsbereiches außer durch das Eindringen eines Objektes mit einer zum Meßfeld unterschiedlichen Temperaturstrahlung auch durch eine Vielzahl von anderen Parametern verändert werden. Es kann beispielsweise vorkommen, daß das Meßfeld selbst oder im Meßfeld feststehende Objekte ihre Eigenstrahlung verändern. Ferner können Strahlungsquellen, die außerhalb des Meßfeldes liegen, durch Reflektion an entsprechenden Objekten innerhalb des Meßfeldes eine Temperaturstrahlungsänderung vortäuschen. Auch das Eindringen und Verweilen eines Objektes im Detektionsbereich hat in der Regel eine Temperaturänderung zur Folge. Das gleiche gilt für den Fall, daß sich ein Objekt, das längere Zeit in der Meßzone verweilte, aus dem Detektionsbereich herausbewegt. Obwohl die bekannten Bewegungsmelder in den meisten Anwendungsfällen zufriedenstellend arbeiten, kann es in anderen Anwendungsfällen als nachteilig empfunden werden, daß prinzipbedingt entweder der Detektionsbereich sehr klein gehalten werden muß oder die Detektion eines bewegten Objektes innerhalb des Meßfeldes nicht erkannt werden kann, so daß in dieser Hinsicht keine Überwachung erfolgt. Im Bereich der Steuerungsanwendungen kann dieser Mangel Fehlfunktionen auslösen.

Der Erfindung liegt die Aufgabe zugrunde, ein Verfahren der eingangs genannten Art anzugeben, mit welchem auch das Verweilen bzw. die Bewegung eines Objektes innerhalb des Meßfeldes erkannt und ausgewertet werden kann. Weiterhin liegt der Erfindung die Aufgabe zugrunde, dies auch anordnungsmäßig zu realisieren.

Bei dem Verfahren wird die Aufgabe dadurch gelöst, daß der Ausgangsspannungspegel entsprechend den erwarteten Signalfrequenzen zeitverzögert wird, daß bei einer Änderung der vom Meßfeld empfangenen Strahlung unterhalb der tiefsten Signalfrequenz eine Meßfeldstrahlungsnachführung durchgeführt wird, daß der nachgeführte Ausgangsspannungspegel mit einem signalamplitudenabhängigen zeitlich verzögerten Referenzausgangsspannungspegel verglichen wird und daß ein Aktor gesetzt wird, wenn der Ausgangsspannungspegel den Referenzausgangsspannungspegel nach einer vorgegebenen Zeit überschreitet.

Für die Anordnung wird die Aufgabe dadurch gelöst, daß der Ausgang des Strahlungsdetektors sowohl unmittelbar als auch über ein Zeitverzögerungsglied, mit einer der erwarteten Signalfrequenz einer Objektdetektion entsprechenden Zeitverzögerung einem Differenzverstärker zugeführt wird, daß der Ausgang des Differenzverstärkers sowohl unmittelbar als auch über eine signalamplitudenabhängige zeitliche Referenznachführung mit einem Komparator verbunden ist, dessen Ausgang über ein weiteres Zeitverzögerungsglied mit einer Meldelinie verbunden ist.

Die Erfindung macht sich die Erkenntnis zunutze, daß die Inhomogenität eines Meßfeldes, die auf den physikalischen Gegebenheiten wie Absorbtion, Reflexion, spezifischem Wärmeleitwert und unterschiedlichem Fremdstrahlungseinfluß beruht, unter Betrachtung der Änderung des empfangenen Gleichlichtanteils der Umfeldobjekte zur Auswertung herangezogen wird. Die Detektion erfolgt aufgrund der mit diesen thermischen Inhomogenitäten verbundenen Änderung des absoluten Strahlungsleistungswertes.

Aus der EP-A- 0 107 042 ist ein Infrarot-Bewegungsmelder bekannt, wobei mit gespeicherten Referenzsignalen verglichen wird.

Eine bevorzugte Weiterbildung der Anordnung besteht darin, daß der Ausgang des Differenzverstärkers sowohl unmittelbar als auch über ein Zeitverzögerungsglied einem weiteren Differenzverstärker zugeführt wird. Durch diese Maßnahme kann die Objektdetektionsempfindlichkeit erhöht werden.

Des weiteren kann es vorteilhaft sein, daß Dual-Strahlungsdetektoren in Antipolaritätsschaltung vorhanden sind, daß der Referenznachführung parallel zwei Komparatoren zum Ermitteln einer Antipolaritätssignalamplitude nachgeschaltet sind, und daß eine von den Ausgangssignalen der beiden Komparatoren gesteuerte Speichereinrichtung zur Zwischensepeicherung der zeitverzögerten Komparator-Ausgangssignale vorhanden ist.

Eine weitere bevorzugte Ausführungsform der Erfindung besteht darin, daß in der parallelen Zuführung zu den Differenzverstärkern weitere Zeitverzögerungsglieder zur Störsignalausblendung vorhanden sind.

Eine weitere bevorzugte Weiterbildung der Erfindung besteht darin, daß der Ausgang des Strahlungsdetektors zusätzlich einer Reihenschaltung von Differenziergliedern und selektiven Verstärkern zugeführt ist, deren Ausgangssignal mit einer Meldelinie verbunden ist. Mit dieser Anordnung kann eine Objektdetektion anhand von vorgegebenen Amplitudensequenzen und Signalfrequenzen erfolgen.

Im folgenden wird die Erfindung anhand eines in Figuren dargestellten Ausführungsbeispieles weiter beschrieben.
- Fig. 1: zeigt schematisch ein Meßfeld eines Dual-Strahlungsdetektors;
- Fig. 2: veranschaulicht schematisch verschiedene charakteristische Größen eines Meßfeldes;
- Fig. 3: zeigt über der Zeit verschiedene Verläufe des Ausgangsspannungspegels eines Strahlungsdetektors und
- Fig. 4: zeigt ein Blockschaltbild eines PIR-Bewegungsmelders.

Fig. 1 zeigt rein schematisch einen von einem PIR-Bewegungsmelder mit einem Sensor S überwachten Meßbereich, der hier beispielhaft aus zwei etwa kegelförmig ausgebildeten Meßzonen 20, 20ʹ besteht. Die infrarote Strahlung der beiden Meßzonen 20, 20ʹ, die sich vom sichtbaren bis mittleren Infrarot-Strahlungsbereich erstrecken kann, wird über eine nicht dargestellte optische Einrichtung auf den Sensor S gebündelt. Jede Änderung des Strahlungseinfalls bewirkt am Sensor S eine Ausgangsspannungsänderung, die in einer in den nachfolgenden Figuren beschriebenen Anordnung ausgewertet wird.

Der Sensor S besteht aus pyro-elektrischen Dualsensoren 1, 1ʹ in Antipolaritätsschaltung, die jeweils aus einem Kristall mit einer wirksamen Länge X und einer wirksamen Fläche A bzw. Aʹ bestehen und im Abstand B angeordnet sind. Die optische Einrichtung kann beispielsweise aus einer Linsen- oder aus einer Spiegelanordnung bestehen, welche die geometrischen Ausmaße der Empfangszone 20, 20ʹ in Abhängigkeit von der Detektorgröße, vom Kristallabstand und von der Brennweite ermittelt. Daher ist es selbstver ständlich auch möglich, mehr als zwei Empfangszonen zu realisieren.

In Fig. 1 ist ferner rein schematisch veranschaulicht, auf welche Weise sich das Verhältnis zwischen Meßfeldgröße und der Größe eines Objektes 22 in verschiedenen Abständen e1, e3 und e4 vom Bewegungsmelder ändert. Dazu ist im Meßfeld 20 zu jeder Entfernung jeweils ein gleich großes Objekt 22 dargestellt. Es dürfte damit deutlich werden, daß ein gleich großes Objekt beim Eindringen in die unterschiedlichen Entfernungszonen oder beim Verweilen darin charakteristische Strahlungsänderungen verursacht. Nach dem Strahlungsgesetz reduziert sich die Strahlungsleistung im Quadrat der Entfernung. Des weiteren veranschaulicht Fig. 1, daß bei gleicher Geschwindigkeit des Objektes die Zeitdauer zum Durchqueren der Meßfelder bei unterschiedlicher Entfernung zwangsläufig ebenfalls unterschiedlich ist. Die Bestimmung dieser Zeitdauer kann anhand einer Eintrittsamplitude und einer Austrittsamplitude an den Ausgängen der beiden Detektoren 1, 1ʹ ermittelt werden.

In Fig. 2 ist eine der Meßzonen 20 dargestellt, die auf einem Meßfeldhintergrund gerichtet ist, der in dem hier gezeigten Beispiel rein schematisch vier Bereiche mit Strahlungsanteilen φ1, φ2, φ3 und φ4 umfaßt. Weitere Strahlung wird innerhalb des Meßfeld-Volumens imitiert, die schematisch mit φ5 gekennzeichnet ist. Das Objekt 22 sendet einen Strahlungsanteil φ6 aus. Abhängig von der aus dem Meßfeld empfangenen Strahlung wird sich der Strahlungsdetektor auf einen Wert einstellen, welcher der empfangenen Strahlungsänderung der Strahlungsanteile φ1 bis φ4 des Meßfeldhintergrundes, der Strahlung des Meßbereich-Volumens φ5 und des Strahlungsanteils φ6 des Objektes 22, wenn es in das Meßfeld 20 gelangt, entspricht. Bewegt sich das Objekt 22 beispielsweise in der Entfernung e1 durch die Meßzone 20, so wird dabei eine Strecke Δ S1 zurückgelegt. Beim Eintritt in die Meßzone 20 am Meßzonenrand E_{OL} wird sich die empfangene Strahlung am Strahlungsdetektor aus der Summe der Strahlungsanteile φ2, φ3, φ5 und φ6 ergeben. In einer Entfernung e2 würde die Strecke Δ S2 zurückgelegt usw.

Die drei Diagramme in Fig. 3 zeigen jeweils über der Zeit t den Verlauf des Ausgangssignals des Strahlungsdetektors S. Dabei ist mit t1 jeweils der Eintritt des Objektes 22 in die Meßzone und mit t2 Austritt des Objektes aus der Meßzone bezeichnet. In dem oben dargestellten Diagramm sind ferner die Amplituden mit Indices e1, e2, e3 gekennzeichnet, die zu den unterschiedlichen Entfernungen e1, e2, e3 gehören. Es ist deutlich zu sehen, daß bei der kleinen Entfernung e1 ein großer Eingangssignalpegel Aₑ₁ und ein entsprechender großer Ausgangssignalpegel Aₐ₁ auftreten. Mit zunehmender Entfernung verringert sich der Eingangspegel A_{E2} bzw. A_{E3} im Quadrat, wenn sich die Entfernungen gegenüber der Entfernung e1 verdoppeln bzw. verdreifachen. Das Auftreten der zugehörigen Ausgangssignalpegel Aₐ₂ und Aₐ₃ erfolgt zusätzlich nach einer zeitlichen Verzögerung. Dies ist darin begründet, daß in der Entfernung e1 und die Meßzone 20 in der Zeit Δ t1 durchquert wird. In der Entfernung e2 bzw. e3 sind die Zeit Δt2 bzw. Δt3 erforderlich, da unterschiedlich lange Strecken ΔS1, ΔS2 bzw. ΔS3 zurückgelegt werden müssen.
Würde das Objekt 22 nach einem Verweilen innerhalb der Meßzone die Meßzone wieder verlassen, so hätte dies einen über einen längeren Zeitraum abklingenden Kurvenverlauf zur Folge, der als Signalruhepegeländerung Aᵥ bezeichnet ist. Beim Verlassen des Empfangsbereiches wäre ein Ausgangssignal am Strahlungsdetektor abgreifbar, das etwa dem Signalverlauf Aₐ₁ entspricht. Die positiven und negativen Amplituden sind mit U⁺ bzw. U⁻ bezeichnet.
In der zweiten Zeile der Fig. 3 ist ein Kurvenverlauf wiedergegeben, der charakteristisch für eine relativ langsame Bewegungsgeschwindigkeit bzw. eine kurze Verweildauer in der Meßzone 20 ist. Die Eintrittssignalamplitude ist mit A_{E}, die Austrittssignalamplitude mit A_{A} und die dem Verweilen eines Objektes 22 zugehörige Amplitude ist mit A_{V} bezeichnet. In der letzten Zeile ist der typische Kurvenverlauf bei einem länger verweilenden Gegenstand in der Meßzone 20 bzw. bei einem anschließend statisch verweilenden Gegenstand dargestellt, wobei für gleiche Größen gleiche Bezugszeichen gebraucht sind.
Im Blockschaltbild der Fig. 4 ist einem Strahlungsdetektor 1 ein Signalverstärker 2 nachgeschaltet, dessen Ausgangssignal parallel zwei unterschiedlichen Auswertezweigen zugeführt wird, nämlich einer Detektionsauswertung I und einer Detektionskontrollauswertung II. Die Detektionsauswertung I besteht aus einer Reihenschaltung von Differenziergliedern 30, 32, 34, 36 und selektiven Verstärkern 31, 33, 35. Durch die Reihenschaltung der selektiven Verstärker und der Differenzierglieder kann die Detektionsauswertung I stufenweise auf eine vorgegebene Empfindlichkeit ausgelegt werden. Am Ausgang der Detektionsauswertung ist ein auf einer ersten Meldelinie 37 an eine Meldezentrale (nicht dargestellt) übertragbares Meldesignal abgreifbar, wenn in einer Auswerteschaltung 38 eine Strahlungsänderung festgestellt wird, die auf ein Eindringen und ein Austreten eines Objektes aus der dem Strahlungssensor 1 zugehörigen Meßzone festgestellt wird. Die Kriterien dazu sind die Signalfrequenz und die Amplitudensequenz, wie sie in Fig. 3 oben beispielhaft veranschaulicht ist.

In der Detektionskontrollauswertung II wird das Ausgangssignal des Signalverstärkers 2 direkt gekoppelt, um den Informationsgehalt der Detektorsignale zu erhalten. Dabei wird der Ausgangsspannungspegel, der von der Änderung der Umfeldstrahlung abhängig ist, parallel einem ersten und einem zweiten Zeitverzögerungsglied 3, 4 zugeführt. Die Zeitverzögerung des ersten Zeitverzögerungsgliedes 3 entspricht einer erwarteten Signalfrequenz eines Objektes, dessen Detektion gewünscht wird. Bei Änderungen der Umfeldstrahlung unterhalb der tiefsten Signalfrequenz erfolgt eine entsprechende Umfeldstrahlungsnachführung. Der so gebildete Referenzwert C wird einem Differenzverstärker 5 zugeführt, der jeweils die Differenz des Referenzwertes zum aktuellen Signalpegel verstärkt. Dieser kann unmittelbar am Differenzverstärker 5 anliegen oder, wie in dem hier gezeigten Beispiel, über das zweite Zeitverzögerungsglied 4, welches zur Störimpulsausblendung dient.

Zur Erhöhung der Objekt-Detektionsempfindlichkeit ist dem Differenzverstärker 5 eine prinzipiell ähnliche Schaltungsstufe nachgeschaltet, die aus einem dritten Zeitverzögerungsglied 6 und einem parallel dazu geschalteten vierten Zeitverzögerungsglied 7 sowie einem weiteren Differenzverstärker 8 besteht, an welchem die Ausgänge des dritten und vierten Zeitverzögerungsgliedes 6, 7 anliegen. Die Zeitkonstante des dritten Zeitverzögerungsgliedes ist wiederum auf eine Signalfrequenz einer Objektdetektion abgestimmt, während die Verzögerung durch das vierte Zeitverzögerungsglied 7 zur Störimpulsausblendung dient.

Das verstärkte Referenzsignal wird einer Komparatorstufe zugeführt, die aus einer Referenznachführung 9 und zwei parallel geschalteten Komparatoren 10 und 11 besteht. Den Komparatoren wird einerseits das Ausgangssignal des Differenzverstärkers 8 unmittelbar und an den Referenzeingängen das Ausgangssignal der Referenznachführung zugeführt. Diese besteht aus einem signalamplitudenabhängigen Zeitverzögerungsglied.

Beim Überschreiten der Ansprechschwelle des Komparators 10 bzw. 11 wird ein Zeitglied 12 bzw. 13 aktiviert, das den betreffenden Komparatoren jeweils nachgeschaltet ist. Am Ausgang der beiden Zeitglieder 12, 13 liegt jeweils ein Speicherelement 14 bzw. 15. Diese werden kreuzweise von den Komparatoren 10 und 11 angesteuert. Treten Signalamplituden auf, die von den Zeitgliedern 12, 13 vorgegebenen Zeiten überschreiten, so wird das zugehörige Speicherelement 14, 15 gesetzt. Dieses Speicherelement wird beim Auftreten einer Antipolaritätssignalamplitude F bzw. G am Ausgang des Komparators 10 bzw. 11 zurückgesetzt. Die Ausgänge der beiden Speicherelemente 14, 15 werden mit einer Logikschaltung 16 zeitlich verknüpft. Sie steuern über die Logikschaltung 16 einen Aktor 17 an, welcher die Detektion eines verweilenden Objektes in der Meßzone des Strahlungsdetektors 1 an eine Meldezentrale (nicht dargestellt) weitergibt.

Durch die Zeitverzögerung im ersten Zeitverzögerungsglied 3 können Ausgangssignaländerungen des Strahlungsdetektors 1, die sehr langsam erfolgen, nachgeführt und eine Anpassung an den entsprechenden Betrag der Umfeldstrahlung erreicht werden. Am Ausgang des Differenzverstärkers 5 liegt jeweils eine Ausgangsspannung an, welche der Änderung der Umfeldstrahlung entspricht. Dieser Wert wird mittels der Zeitverzögerung, die durch die Referenznachführung 9 vorgegeben ist, zu einer geregelten Komparatorreferenz aus den beiden Komparatoren 10, 11 geführt. Spricht einer der Komparatoren 10, 11 an, und liegt die Signaldauer innerhalb eines Zeitbereiches Aᵥ, wie er in Fig. 3 beispielhaft veranschaulicht ist, so wird das zugehörige Speicherelement 10, 11 gesetzt und schaltet verzögert über die Logikschaltung 16 den Aktor 17, wenn nicht innerhalb dieser Zeit eine entsprechende Signalauslösung erfolgt, die den Ausgangssignalen A_{A} gemäß Fig. 3 entspricht. Dann wird die vorher gesetzte Speicherzelle durch das Ansprechen des Komparators gelöscht. Ist beispielsweise die Speicherzelle 14 gesetzt, so wird sie durch das Ansprechen des Komparators 11 zurückgesetzt.

## Patentansprüche

1. Verfahren zum Detektieren eines in das Meßfeld eines passiven Infrarot-Bewegungsmelders (PIR-Bewegungsmelder) eingedrungenen Objektes, bei welchem der Signalpegel eines Strahlungsdetektors ermittelt und die Frequenz der Abweichungen eines Ausgangssignals von einem vorgegebenen Referenzpegel mit einer vorgegebenen Referenzsignalfrequenz verglichen und bei Übereinstimmung ein Melder aktiviert wird, **dadurch gekennzeichnet,** daß der Ausgangspegel entsprechend den erwartenden Signalfrequenzen zeitverzögert wird, daß bei einer Änderung der vom Netzfeld empfangenen Strahlung unterhalb der tiefsten Signalfrequenz eine MeßFeldstrahlungsnachführung durchgeführt wird, daß der nachgeführte Ausgangsspannungspegel mit einem signalamplitudenabhängigen zeitlich verzögerten Referenzausgangspegel verglichen wird und daß ein Aktor gesetzt wird, wenn der Ausgangsspannungspegel den Referenzausgangsspannungspegel nach einer vorgegebenen Zeitüberschreitet.

2. Anordnung zur Durchführung des Verfahrens durch Anspruch 1, **dadurch gekennzeichnet,**
daß der Ausgang des Strahlungsdetektors (1) sowohl unmittelbar als auch über ein erstes Zeitverzögerungsglied (3) mit einer der erwarteten Signalfrequenz einer Objektdetektion entsprechenden Zeitverzögerung einen Differenzverstärker (5) zugeführt wird, daß der Ausgang des Differenzverstärkers (5) sowohl unmittelbar als auch über eine signalamplitudenabhängige zeitliche Referenznachführung (9) mit einem Komparator (10,11) verbunden ist, dessen Ausgang über ein weiteres Zeitverzögerungsglied (12, 13) mit dem Aktor (17) verbunden ist.

3. Anordnung nach Anspruch 2,
dadurch **gekennzeichnet**, daß eine weitere Schaltungsstufe derart zwischengeschaltet ist, daß der Ausgang des Differenzverstärkers (5) sowohl unmittelbar als auch über ein drittes Zeitverzögerungsglied (6) mit einem weiteren Differenzverstärker (8) verbunden ist.

4. Anordnung nach Anspruch 2 oder 3,
dadurch **gekennzeichnet,**
daß Dual-Strahlungsdetektoren (1, 1ʹ) in Antipolaritätsschaltung vorhanden sind, daß der Referenznachführung (9) parallel zwei Komparatoren (10,11) zum Ermitteln einer Antipolaritäts-Signalamplitude nachgeschaltet sind, und daß eine von den Ausgangssignalen der beiden Komparatoren (10,11) gesteuerte Speichereinrichtung (14, 15) zur Zwischenspeicherung der zeitverzögerten Komparator-Ausgangssignale vorhanden ist.

5. Anordnung nach einem der Ansprüche 2 bis 4,
dadurch **gekennzeichnet**,
daß statt der parallelen, unmittelbaren Zuführung zu dem (den) Differenzverstärker(n) (5, 8) (ein) weitere(s) Zeitverzögerungsglied(er) (4, 7) zur Störsignal-Ausblendung vorhanden ist (sind).

6. Anordnung nach einem der Ansprüche 2 bis 5,
dadurch **gekennzeichnet**,
daß der Ausgang des Strahlungsdetektors (1) zusätzlich einer Reihenschaltung von Differenziergliedern (30, 32, 34, 36) und selektiven Verstärkern (31, 33, 35) zugeführt ist, deren Ausgangssignal über eine Auswerteanordnung (38) mit einer Meldelinie (37) verbunden ist.

## Claims

1. Method for the detection of an object which has penetrated the measuring field of a passive infrared movement indicator (PIR movement indicator), in which the signal level of a radiation detector is determined and the frequency of the divergences of an output signal with respect to a predetermined reference level is compared with a predetermined reference signal frequency and an indicator is activated in the case of coincidence, characterized in that the output level is time-delayed corresponding to the expected signal frequencies, that in the case of a change of the radiation received by the network field below the lowest signal frequency a measuring field radiation tracking is carried out, that the tracked output voltage level is compared with a signal amplitude-dependent, time-delayed reference output level and that a means is set if the output voltage level exceeds the reference output voltage level after a predetermined time.

2. Arrangement for performing the method according to claim 1, characterized in that the output of the radiation detector (1) is supplied to a differential amplifier (5) both directly and via a first time lag element (3) with a time lag corresponding to the expected signal frequency of an object detection and that the output of the differential amplifier (5) is connected both directly and via a signal amplitude-dependent, time reference tracking means (9) to a comparator (10,11), whose output is connected to the means (17) via a further time lag element (12,13).

3. Arrangement according to claim 2, characterized in that a further switching stage is so interposed that the output of the differential amplifier (5) is connected both directly and via a third time lag element (6) to a further differential amplifier (8).

4. Arrangement according to claims 2 or 3, characterized in that there are dual radiation detectors (1,1') in antipolarity connection, that with the reference tracking means (9) are series-connected in parallel two comparators (10,11) for determining an antipolarity signal amplitude and that a storage means (14,15) controlled by the output signals of the two comparators (10,11) is provided for the buffering of time-delayed comparator output signals.

5. Arrangement according to one of the claims 2 to 4, characterized in that in place of the parallel, direct supply to the differential amplifier or amplifiers (5,8) a further (S) time lag element or elements (4,7) is provided for stopping unwanted signals.

6. Arrangement according to one of the claims 2 to 5, characterized in that the output of the radiation detector (1) is additionally supplied to a series connection of differentiating elements (30,32,34,36) and selective amplifiers (31,33,35), whose output signal is connected across an evaluating means (38) to an indicating line (37).

## Revendications

1. Procédé pour détecter un objet ayant pénétré dans le champ de mesure d'un avertisseur passif de déplacement a infra-rouge (avertisseur de déplacement PIR), procédé dans lequel le niveau du signal d'un détecteur de rayonnement est déterminé et la fréquence des écarts d'un signal de sortie à partir d'un niveau de référence prédéfini est comparée à une fréquence de signal de référence prédéfinie, et en cas de coïncidence un avertisseur est activé, procédé caractérisé en ce que le niveau de sortie est retardé dans le temps de façon correspondante aux fréquences de signaux attendues, en ce que, lors d'une modification du rayonnement reçu du champ du réseau au dessous de la plus basse fréquence de signal une restitution du rayonnement du champ de mesure est effectuée, en ce que le niveau de tension de sortie restitué est comparé à un niveau de sortie de référence retardé en fonction de l'amplitude du signal, et en ce qu'un acteur est positionné lorsque le niveau de tension de sortie dépasse après un temps prédéfini le niveau de tension de sortie de référence.

2. Agencement pour la mise en oeuvre du procédé selon la revendication 1, caractérisé en ce que la sortie du détecteur de rayonnement (1) est amenée, aussi bien directement qu'également par l'intermédiaire d'un premier organe de temporisation (3), à une temporisation correspondant à la fréquence de signal attendue d'une détection d'objet, à un amplificateur différenciateur (5), en ce que la sortie de cet amplificateur différenciateur (5) est reliée, aussi bien directement qu'également par l'intermédiaire d'une restitution de référence (9) dans le temps, dépendant des amplitudes de signaux, à un comparateur (10, 11) dont la sortie est reliée par l'intermédiaire d'un autre organe de temporisation (12, 13) à l'acteur (17).

3. Agencement selon la revendication 2, caractérisé en ce qu'un autre étage de commutation est interposé, de façon que la sortie de l'amplificateur différenciateur (5) soit reliée, aussi bien directement qu'également par l'intermédiaire d'un troisième organe de temporisation (6), à un autre amplificateur différenciateur (8).

4. Agencement selon la revendication 2 ou la revendication 3, caractérisé en ce qu'il est prévu des détecteurs de rayonnement dual (1, 1') en branchement antipolaire, en ce qu'à la suite de la restitution de référence (9) sont branchés en parallèle deux comparateurs (10, 11) pour déterminer une amplitude de signal d'antipolarité, et en ce qu'il est prévu un dispositif de mémorisation (14, 15), commandé par les signaux de sortie des deux comparateurs (10, 11), pour la mémorisation intermédiaire des signaux de sortie temporisés des comparateurs.

5. Agencement selon une des revendications 2 à 4, caractérisé en ce qu'au lieu de l'application directe en parallèle à l'amplificateur différenciateur ou aux amplificateurs différenciateurs (5, 8), il est prévu un autre organe de temporisation ou d'autres organes de temporisation (4, 7) pour la suppression des signaux parasites.

6. Agencement selon une des revendications 2 à 5, caractérisé en ce que la sortie du détecteur de rayonnement est en outre amenée à un branchement en série d'organes différenciateurs (30, 32, 34, 36) et d'amplificateurs sélectifs (31, 33, 35), dont le signal de sortie est relié par l'intermédiaire d'un dispositif d'exploitation (38) à une ligne d'avertissement (37).
